# EUROPÄISCHE PATENTSCHRIFT

(11) **EP 1 561 894 B1**
(45) Veröffentlichungstag und Bekanntmachung des Hinweises auf die Patenterteilung: **11.01.2012**
(21) Anmeldenummer: 05001385.3
(22) Anmeldetag: 25.01.2005
(51) Int. Cl.: E06B 3/66, E04B 2/72

(54) **Verglasung**
Glazing structure
Vitrage

(30) Priorität: 06.02.2004 DE 202004001795 U
(43) Veröffentlichungstag der Anmeldung: 10.08.2005
(73) Patentinhaber: Holzbau Schmid GmbH & Co. KG, 73099 Adelberg (DE)
(72) Erfinder: Schmid, Claus, 73099 Adelberg (DE)
(74) Vertreter: Ring & Weisbrodt

(56) Entgegenhaltungen:
- WO-A-84/01798
- BE-A3- 1 012 820
- DE-A1- 1 683 341
- DE-A1- 3 520 973
- GB-A- 2 318 148
- US-A- 2 125 410

## Beschreibung

Die Erfindung betrifft eine Verglasung aus mindestens zwei nebeneinander angeordneten Mehrfachglasscheiben, die jeweils aus mindestens zwei parallel zueinander und im Abstand voneinander liegenden Einzelglasscheiben bestehen und an den unteren und oberen Rändern durch Profile aus Holz, Metall, Kunststoff oder dergleichen gehalten sind.

Derartige Verglasungen sind z.B. aus der Patentschrift BE 1 012 820 A3 bekannt. Die Mehrfachglasscheiben werden durch aus Metall oder Holz bestehende Profile am Boden und an der Decke gehalten; auch die senkrechten Kanten der Mehrfachglasscheiben werden durch derartige Profile eingefaßt und miteinander verbunden, so daß sich für die Glasscheiben eine Art Rahmenkonstruktion ergibt. Diese hat den Nachteil, daß sie nicht nur die Sicht der Verglasung behindert, sondern auch einen erhöhten Konstruktionsaufwand erfordert.

Der Erfindung liegt die **Aufgabe** zugrunde, eine Verglasung der eingangs beschriebenen Art derart auszubilden, daß der mit der Verglasung erzielte Gesamteindruck einer Glasfläche optisch nicht unterbrochen wird und daß die Aussteifung zwischen den aus mindestens zwei Einzelglasscheiben bestehenden Mehrfachglasscheiben mit einfachen technischen Mitteln erzielt wird.

Die **Lösung** dieser Aufgabe ist dadurch gekennzeichnet, daß die unter Bildung jeweils eines senkrechten Spaltes aneinander grenzenden Einzelglasscheiben gegenüber den im Abstand liegenden Einzelglasscheiben durch ein über die gesamte Höhe der Einzelglasscheiben und rechtwinklig zu diesen verlaufendes Glasschwert abgestützt sind, das geringfügig stärker als der Spalt ausgebildet und durch einen gleichzeitig eine Abdichtung bewirkenden Kleber gehalten ist.

Mit dieser erfindungsgemäß ausgebildeten Verglasung wird der große Vorteil erzielt, daß die Glasfläche nicht mehr zwischen den senkrechten Fugen der Mehrfachglasscheiben durch Profile aus Holz oder Metall unterbrochen wird, sondern daß die Mehrfachglasscheiben fast unmittelbar aneinander anstoßen. Sie bilden einen geringfügigen senkrechten Spalt, in dem rechtwinklig zu den Einzelglasscheiben verlaufende Glasschwerter angeordnet sind, die durch einen gleichzeitig eine Abdichtung bewirkenden Kleber gehalten werden. Die Versteifung der Verglasung erfolgt somit durch Glasschwerter, die nur zusammen mit dem Kleber eine vernachlässigbare Unterbrechung des Gesamteindruckes der Glasfläche darstellen, die auf der unterschiedlichen Lichtreflexion beruht. Die erfindungsgemäße Glaswand wird an den senkrechten Stoßstellen der Mehrfachglasscheiben nicht mehr durch andersartige Materialien unterbrochen.

Das Verkleben der Einzelglasscheiben mit den der Versteifung dienenden Glasschwertern erfolgt nacheinander durch einen Kleber, der zugleich eine Abdichtung bewirkt. Als Kleber wird ein vorzugsweise transparentes Silikon verwendet, so daß die an sich schon geringe Einschränkung der Gesamtwirkung der Verglasung noch weiter reduziert wird.

Um ein Eindringen des Klebers in den zwischen den Einzelglasscheiben bestehenden Zwischenraum der Mehrfachglasscheiben zu verhindern, sind die Glasschwerter geringfügig stärker ausgeführt als der Spalt zwischen den Einzelglasscheiben. Der Kleber füllt somit den Spalt zwischen den Einzelglasscheiben und den geringfügigen Raum zwischen den Einzelglasscheiben und dem Glasschwert aus, ohne in den Zwischenraum der Mehrfachglasscheiben einzutreten.

Diese Wirkung kann gemäß einem weiteren Merkmal der Erfindung noch dadurch unterstützt werden, daß die Kanten der Einzelglasscheiben und/oder der Glasschwerter mit einer Anfasung versehen werden. Diese Anfasungen schaffen ein begrenztes Volumen für das Eindringen des Klebers und verhindern gleichzeitig ein unkontrolliertes Ausfließen in den Zwischenraum zwischen den Mehrfachglasscheiben.

Die erfindungsgemäße Verglasung kann erfindungsgemäß auch als Brandschutzverglasung ausgeführt werden, indem jede Mehrfachglasscheibe aus drei Einzelglasscheiben gebildet wird, von denen die mittlere als Brandschutzglasscheibe ausgeführt ist. Die Abstützung geschieht in diesem Fall mittels zwei Glasschwertern.

Diese erfindungsgemäße Ausbildung einer Verglasung zur Brandschutzverglasung hat den Vorteil, daß sie trotz der Verwendung einer Brandschutzglasscheibe, vorzugsweise mit größerer Stärke, optisch wie eine durchgehende Glaswand wirkt. Da die Verglasung ohne Metall- oder Holzprofile an den senkrechten Fugen gehalten wird, ergibt sich eine erhöhte Brandschutzsicherheit.

Mit der Erfindung wird schließlich vorgeschlagen, unter Nutzung der elastischen Verformbarkeit der im Ausgangszustand ebenen Glasscheiben diese an ihren waagerechten Kanten in bogenförmig verlaufenden Profilen zu halten. Die Verglasung folgt somit einem von der elastischen Verformbarkeit des Glases vorgegebenen Radius oder Bogen, so daß nicht nur ebene, sondern auch gekrümmte Glaswände hergestellt werden können.

Die erfindungsgemäße Verglasung ergibt bei einfachem konstruktivem Aufwand für die Versteifung eine optisch besonders günstige Wirkung, da die senkrechten Stoßfugen der aneinander grenzenden Mehrfachglasscheiben optisch in den Hintergrund treten und eine quasi durchgehende Verglasung darstellen.

Auf der Zeichnung sind zwei Ausführungsbeispiele dargestellt, und zwar zeigen:
- Fig. 1: einen waagerechten Schnitt durch zwei aneinander stoßende Mehrfachglasscheiben, die jeweils aus zwei Einzelglasscheiben bestehen und
- Fig. 2: einen entsprechenden waagerechten Schnitt durch eine Brandschutzverglasung mit drei Einzelglasscheiben.

Die auf der Zeichnung dargestellten Verglasungen aus mindestens zwei Mehrfachglasscheiben 1 werden am oberen und unteren, waagerechten Rand in Profilen gehalten, die aus Holz, Metall, Kunststoff oder einem ähnlichen Material hergestellt sein können. Diese Profile sind auf der Zeichnung nicht dargestellt. Beim ersten Ausführungsbeispiel nach Fig. 1 bestehen die Mehrfachglasscheiben 1 aus zwei parallel zueinander und im Abstand voneinander liegenden Einzelglasscheiben 1a und 1b. Das zweite Ausführungsbeispiel nach Fig. 2 zeigt zwei Einzelglasscheiben 1, die aus jeweils drei Einzelglasscheiben 1a, 1b und 1c bestehen.

Die durch die Profile an den waagerechten Rändern gehaltenen Einzelglasscheiben 1a und 1b bzw. 1a, 1b und 1c werden dadurch ausgestaltet, daß beim Ausführungsbeispiel nach Fig. 1 ein Glasschwert 2 und beim Ausführungsbeispiel nach Fig. 2 zwei Glasschwerter 2a und 2b angeordnet sind. Diese Glasschwerter 2 bzw. 2a und 2b verlaufen über die gesamte Höhe der Einzelglasscheiben 1a, 1b und 1c und sind rechtwinklig zu diesen angeordnet.

Wie die Fign. zeigen, bilden die nebeneinander liegenden Einzelglasscheiben 1a bzw. 1b bzw. 1c zwischen sich einen Spalt 4, der maximal der Scheibenstärke entspricht. Die Glasschwerter 2 bzw. 2a und 2b besitzen eine Stärke, die geringfügig größer ist als der Spalt 4. Dies ist deutlich in Fig. 1 und Fig. 2 zu erkennen.

In diesen durch den Spalt 4 gebildeten Hohlraum wird ein Kleber 3 eingebracht. Vorzugsweise handelt es sich um ein transparentes Silikon, das nicht nur eine Verklebung der Einzelteile, sondern auch eine Abdichtung dieser Einzelteile bewirkt.

Damit der Kleber 3 bei der Verklebung der Einzelglasscheiben 1a, 1b und 1c nicht in den Zwischenraum zwischen den Einzelglasscheiben 1a und 1b bzw. 1a und 1c sowie 1b und 1c eindringen kann, sind bei den dargestellten Ausführungsbeispielen sowohl die Einzelglasscheiben 1a, 1b und 1c als auch die Glasschwerter 2 bzw. 2a und 2b mit Anfasungen 1d bzw. 2c versehen. Hierdurch wird eine definierte Raumform des Spaltes 4 geschaffen, die ein gezieltes Eindringen des Klebers 3 in den Spalt 4 ermöglicht, ein Austreten des Klebers 3 in die Zwischenräume 5 jedoch verhindert.

Wie Fig. 2 zeigt, sind die mittleren Einzelglasscheiben 1c, die eine größere Scheibenstärke besitzen, als Brandschutzglasscheiben ausgeführt. Durch den Wegfall von aus Holz oder Metall bestehenden Profilen und deren Ersatz durch die Glasschwerter 2a und 2b ergibt sich eine Konstruktion, die gegen Brandeinwirkung besonders gut geschützt ist, da sich keine Teile der Verglasung aufgrund der Wärmeeinwirkungen verziehen oder brennen können.

Die anhand der beiden Ausführungsbeispiele dargestellten Verglasungen bieten durch die Verwendung der Glasschwerter 2 bzw. 2a und 2b anstelle von senkrechten Profilen einen Gesamteindruck der Glasfläche, der nur unwesentlich durch die Versteifungen beeinträchtigt wird, da diese ebenfalls aus Glas bzw. aus transparentem Silikon bestehen. Diese haben unterschiedliche Reflektionen zur Folge, jedoch keine Unterbrechung der Glaswirkung der Verglasung. Durch die Verklebung der Einzelglasscheiben 1a und 1b bzw. 1a, 1b und 1c mit den der Versteifung dienenden Glasschwertern 2 bzw. 2a und 2b ergibt sich eine besonders einfache Konstruktion, so daß neben der guten optischen Wirkung auch eine preiswerte Herstellung der Verglasung möglich ist.

### Bezugszeichenliste

- 1: Mehrfachglasscheibe
- 1a: Einzelglasscheibe
- 1b: Einzelglasscheibe
- 1c: Brandschutzglasscheibe
- 1d: Anfasung
- 2: Glasschwert
- 2a: Glasschwert
- 2b: Glasschwert
- 2c: Anfasung
- 3: Kleber
- 4: Spalt
- 5: Zwischenraum

## Patentansprüche

1. Verglasung aus mindestens zwei nebeneinander angeordneten Mehrfachglasscheiben (1), die jeweils aus mindestens zwei parallel zueinander und im Abstand voneinander liegenden Einzelglasscheiben (1a, 1b, 1 c) bestehen und an den unteren und oberen Rändern durch Profile aus Holz, Metall, Kunststoff oder dergleichen gehalten sind,
die unter Bildung jeweils eines senkrechten Spaltes (4) aneinander grenzenden Einzelglasscheiben (1) gegenüber den im Abstand liegenden Einzelglasscheiben (1a, 1b, 1c) durch ein über die gesamte Höhe der Einzelglasscheiben (1a, 1b, 1c) und rechtwinklig zu diesen verlaufendes Schwert abgestützt sind, das geringfügig stärker ist als der Spalt (4), **dadurch gekennzeichnet, daß** das Schwert als Glasschwert (2, 2a, 2b) ausgebildet und durch einen gleichzeitig eine Abdichtung bewirkenden Kleber (3) gehalten ist.

2. Verglasung nach Anspruch 1, **dadurch gekennzeichnet, daß** die Kanten der Einzelglasscheiben (1a, 1b, 1c) und/oder der Glasschwerter (2, 2a, 2b) mit einer Anfasung (1d, 2c) versehen sind.

3. Verglasung nach Anspruch 1 oder 2, **dadurch gekennzeichnet, daß** als Kleber (3) ein vorzugsweise transparentes Silikon verwendet ist.

4. Verglasung nach mindestens einem der Ansprüche 1 bis 3, **dadurch gekennzeichnet, daß** jede Mehrfachglasscheibe (1) aus drei Einzelglasscheiben (1a, 1b, 1 c) besteht, von denen die mittlere als Brandschutzglasscheibe (1 c) ausgeführt ist, und daß jeweils zwei Glasschwerter (2a, 2b) als Abstützung vorgesehen sind.

5. Verglasung nach mindestens einem der Ansprüche 1 bis 3, **dadurch gekennzeichnet, daß** die die Mehrfachglasscheiben (1) haltenden Profile unter Nutzung der elastischen Verformbarkeit der Glasscheiben bogenförmig verlaufen.

## Claims

1. A glazing structure composed of at least two multiple glass panes (1) which are placed side by side and which are respectively composed of at least two individual glass panes (1a, 1b, 1 c) which are arranged in parallel with respect to each other and spaced from each other and which multiple glass panes are held on the lower and upper borders by profiles made of wood, metal, synthetic material or the like, wherein the individual glass panes (1) which are adjacent to each other while forming a respective vertical gap (4) are supported with respect to the spaced individual glass panes (1a, 1b, 1 c) by a bracing which extends over the entire height of the individual glass panes (1 a, 1 b, 1 c) and at right angles with respect to these ones, which bracing is slightly stronger than the gap (4), **characterized in that** the bracing is a glass bracing (2, 2a, 2b) and is held by a bonding agent (3) which simultaneously provokes a sealing.

2. A glazing structure according to claim 1, **characterized in that** the edges of the individual glass panes (1a, 1b, 1 c) and/or the glass bracings (2, 2a, 2b) are provided with a chamfer (1d, 2c).

3. A glazing structure according to claim 1 or 2, **characterized in that** a preferably transparent silicone is used as bonding agent (3).

4. A glazing structure according to at least one of the claims 1 through 3, **characterized in that** each multiple glass pane (1) is composed of three individual glass panes (1a, 1b, 1c), the central one of which is a fire protection glass pane (1 c) and that respectively two glass bracings (2a, 2b) are provided as support.

5. A glazing structure according to at least one of the claims 1 through 3, **characterized in that** the profiles holding the multiple glass panes (1) extend in an arc-shaped manner while using the elastic deformability of the glass panes.

## Revendications

1. Vitrage composé d'au moins deux vitres multiples (1) disposées l'une à côté de l'autre qui sont chacune composées d'au moins deux vitres individuelles (1a, 1b, 1c) disposées en parallèle et espacées l'une par rapport à l'autre et qui sont retenues aux bords inférieurs et supérieurs par des profilés en bois, en métal, en matière synthétique ou similaire, dans lequel les vitres individuelles (1) adjacentes en formant une fente verticale (4) respective sont supportées par rapport aux vitres individuelles espacées (1a, 1 b, 1c) par une diagonale qui s'étend sur la hauteur entière des vitres individuelles (1a, 1b, 1c) et à angles droits par rapport à celles-ci, la diagonale étant faiblement plus forte que la fente (4), **caractérisé en ce que** la diagonale est une diagonale en verre (2a, 2b, 2c) et est retenue par une colle (3) qui provoque simultanément un étanchement.

2. Vitrage selon la revendication 1, **caractérisé en ce que** les arêtes des vitres individuelles (1a, 1b, 1c) et/ou des diagonales en verre (2, 2a, 2b) sont munies d'un biseautage (1d, 2c).

3. Vitrage selon la revendication 1 ou la revendication 2, **caractérisé en ce qu'**on utilise une silicone de préférence transparente en tant que colle (3).

4. Vitrage selon au moins une des revendications 1 à 3, **caractérisé en ce que** chaque vitre multiple (1) est composée de trois vitres individuelles (1a, 1 b, 1 c) dont la centrale est une vitre de protection contre le feu (1c), et que deux diagonales en verre (2a, 2b) sont respectivement prévues comme support.

5. Vitrage selon au moins une des revendications 1 à 3, **caractérisé en ce que** les profilés qui retiennent les vitres multiples (1) s'étendent en arc en utilisant la déformabilité élastique des vitres.
